# EUROPÄISCHE PATENTSCHRIFT

(11) **EP 3 964 329 B1**
(45) Veröffentlichungstag und Bekanntmachung des Hinweises auf die Patenterteilung: **12.11.2025**
(21) Anmeldenummer: 21190647.4
(22) Anmeldetag: 10.08.2021
(51) Int. Cl.: B24B 23/00, B24D 9/08

(54) **VORRICHTUNG UND VERFAHREN ZUM AUSTAUSCH EINER SCHLEIFSCHEIBE ODER SCHLEIFBLÜTE EINER ROBOTERGESTÜTZTEN SCHLEIFMASCHINE**
DEVICE AND METHOD FOR EXCHANGING A GRINDING WHEEL OR GRINDING DISC OF A ROBOTIC GRINDING MACHINE
DISPOSITIF ET PROCÉDÉ DE REMPLACEMENT D'UN DISQUE ABRASIF OU D'UNE ROUE ABRASIVE D'UNE PONCEUSE ROBOTISÉE

(30) Priorität: 25.08.2020 DE 102020122115
(43) Veröffentlichungstag der Anmeldung: 09.03.2022
(73) Patentinhaber: ASIS GmbH Automation Systems & Intelligent Solutions, 84036 Landshut (DE)
(72) Erfinder: MULTHAMMER, Hans-Jürgen, 84036 Landshut (DE)
(74) Vertreter: von Tietzen und Hennig, Nikolaus

(56) Entgegenhaltungen:
- EP-A1- 3 321 032
- WO-A1-2019/123310
- DE-A1- 102017 130 801
- US-A1- 2016 039 067
- US-A1- 2016 151 882

## Beschreibung

Die vorliegende Erfindung betrifft eine Speichermagazin zur Speicherung von Schleifscheiben oder Schleifblüten für eine robotorgestützte Schleifvorrichtung, ein System zum automatischen Wechseln der Schleifscheibe oder Schleifblüte einer robotorgesteuerten Schleifmaschine sowie ein Schleifsystem.

Schleifmaschinen werden zum Bearbeiten verschiedener Materialien eingesetzt. Ein bedeutsames Anwendungsgebiet ist die Automobilfertigung. Dort ist es notwendig, den aufgebrachten Lack der Fahrzeugkarosserie per Schleif- und Polierverfahren nachzubearbeiten, um bspw. Staubeinschließungen im Lack effektiv zu beseitigen. Die Nachbearbeitung erfolgt in der Praxis bereits teilautomatisiert mittels robotorgesteuerter Schleifmaschinen.

Derartige Schleifmaschinen umfassen einen Manipulator, dessen Bewegungen mittels Aktoren steuerbar ist. Am Ende des Manipulators ist ein um seine Achse rotierender Schleifteller zur Aufnahme einer Schleifscheibe oder Schleifblüte gelagert. Während des Schleifprozesses kommt es zur üblichen Abnutzung der Schleifscheibe oder -blüte, sodass diese in regelmäßigen Abständen ausgetauscht werden muss. Dazu ist die Schleifscheibe lösbar, insbesondere über eine Klettverbindung mit dem Schleifteller verbunden, sodass diese nach Verbrauch problemlos abgenommen und durch eine neue Schleifscheibe ersetzt werden kann. Bislang erfolgt der Austausch verbrauchter Schleifscheiben oder -blüten in der Fertigung der Automobilhersteller meist manuell, was die Stillstandzeit der Anlage erhöht. Es besteht daher der Wunsch nach einem automatischen Austausch der Schleifscheibe.

Ein solches System ist beispielsweise aus der EP 2 842 689 B1 bekannt. Bei der dortigen Vorrichtung werden sogenannte Abnahmefinger vorgesehen, die in entsprechende Ausnehmungen am Außenrand des Schleiftellers zum Hintergreifen der aufgenommenen Schleifscheibe eintauchen. Dadurch kann letztere vom Schleifteller abgezogen werden. Der Nachteil einer solchen Vorrichtung ist jedoch darin zu sehen, dass der Aufbau mit separaten Abnahmefingern verhältnismäßig kompliziert und aufwändig ist. Zudem erfordert diese Vorgehensweise spezielle Modifikationen des Schleiftellers sowie der aufgenommenen Schleifscheibe.

Dies bekräftigt den Wunsch nach einer einfacheren Lösung zum automatischen Abziehen einer Schleifscheibe/Schleifblüte von einem Schleifteller einer robotergestützten Schleifvorrichtung. Zudem ist es wünschenswert, neue Schleifscheiben bzw. Schleifblüten automatisiert auf den Schleifteller aufziehen zu können. Hierfür ist eine Möglichkeit zur Bereithaltung einer ausreichenden Stückzahl von neuen Schleifscheiben oder Schleifblüten erforderlich.

Entsprechende Speichermagazine zur Aufnahme von Schleifblättern sind bereits aus DE 10 2017 130801 A1 als auch US 2016/039067 A1 bekannt. Gemäß der DE 10 2017 130801 A1, die die Basis für den Oberbegriff des Anspruchs 1 bildet, werden mehrere Schleifblätter aufeinandergestapelt und mittels Schieber aus dem Magazin heraus geschoben. Die US 2016/039067 A1 offenbart ein offenes Magazin mit Hebemechanismus.

Gelöst wird diese Aufgabe durch ein Speichermagazin zur Speicherung von Schleifscheiben oder Schleifblüten für eine robotorgestützte Schleifvorrichtung gemäß den Merkmalen des Anspruchs 1. Vorteilhafte Ausgestaltungen des Speichermagazins sind Gegenstand der abhängigen Ansprüche. Ferner wird die Aufgabe durch ein System zum automatischen Wechseln der Schleifscheibe oder Schleifblüte einer robotorgesteuerten Schleifmaschine gemäß den Merkmalen des Anspruchs 5 sowie durch ein Schleifsystem gemäß den Merkmalen des Anspruchs 6 gelöst.

Im Sinne der Vollautomatisierung des gesamten Schleifprozesses ist auch die automatische Aufnahme einer neuen Schleifscheibe/Schleifblüte von Bedeutung. Erfindungsgemäß wird dazu ein Speichermagazin vorgeschlagen, das die Aufnahme mehrerer aufeinander gestapelter Schleifscheiben/Schleifblüten zulässt. Das Magazin umfasst eine ausreichend groß dimensionierte Öffnung, durch diese der Schleifteller zur Entnahme einer neuen Schleifscheibe/Schleifblüte einbringbar ist.

Denkbar ist eine Ausführung des Speichermagazins als zylindrischer Behälter, der stirnseitig für die Einbringung des Schleiftellers offen ist. Im Behälterinnenraum lassen sich mehrere Schleifscheiben/Schleifblüten in axialer Richtung aufeinanderstapeln. Wie bereits einleitend beschrieben wurde, haften Schleifblüten/Schleifscheiben auf Grund geeigneter Klebemittel am Schleifteller. Üblich ist die Haftung durch Klettverbindung. Dadurch bedingt kann es jedoch auch bei der Stapelung der Schleifscheiben/Schleifblüten aufeinander zu einer Haftung untereinander kommen. Um dies zu verhindern wird erfindungsgemäß vorgeschlagen, einzelnen benachbarte Schleifscheiben/Schleifblüten untereinander durch eingebrachte Trennmittel voneinander zu separieren. Erfindungsgemäß wird dazu ein bürstenartiges Trennmittel eingesetzt, dessen einzelne Bürsten zwischen aufeinandergestapelte Schleifscheiben/-blüten eingreifen, sodass dass diese bei der Aufnahme der obersten Schleifscheibe/Schleifblüte nicht aneinander haften bleiben oder verrutschen.

Statt einem einzelnen Trennmittel können diese auch über den Umfang des Behälters verteilt angeordnet sein, so dass pro aufeinanderliegenden Schleifblüten/-scheiben mehrere Einzeltrennmittel von unterschiedlichen Positionen aus eingreifen. Die mehreren Trennmittel können rotationssymmetrisch zur Axialachse des Magazins angeordnet sein. Vorzugsweise werden genau drei Trennmittel vorgesehen, diese rotationssymmetrisch zur Axialachse des Magazins angeordnet sind.

Von der Erfindung umfasst ist ebenso ein System zum automatischen Wechsel von Schleifscheiben/Schleifblüten an einem Schleifteller einer Schleifmaschine. Das System umfasst eine Vorrichtung zum automatischen Abziehen der Schleifblüten/Schleifscheiben sowie das erfindungsgemäße Speichermagazin. Zur Vermeidung von Wiederholungen wird auf erneute Ausführungen zu den Einzelbestandteilen des Speichermagazins verzichtet. Die Vorrichtung zum automatischen Abziehen der Schleifscheiben/Schleifblüten umfasst einen Korpus, der eine auf den Schleifteller der Schleifvorrichtung abgestimmte Öffnung aufweist. Die Öffnung ist durchgängig von einer Seite des Korpus zur anderen Seite und dient zur Durchführung des Schleiftellers. Zudem umfasst die Vorrichtung einen Stempel mit Anschlagsfläche. Dabei ist wenigstens der Korpus oder der Stempel mittels Aktor bewegbar an der Vorrichtung gelagert, so dass der Stempel und dessen Anschlagsfläche dem Korpus und der darin vorgesehenen Öffnung angenähert werden kann. Bevorzugt ist es, wenn der Stempel mittels eines Aktors auf den Korpus bzw. dessen Öffnung zustellbar ist. Es spricht jedoch nichts dagegen, den Korpus mittels Aktor auf den stationären Stempel zuzustellen. Theoretisch könnten sich sowohl Stempel als auch Korpus mittels Aktor verschieben lassen.

Darüber hinaus ist von der Erfindung auch eine vollständige Schleifanlage umfasst, bestehend aus wenigstens einem Schleifroboter mit entsprechendem Schleifteller einem Speichermagazin gemäß der vorliegenden Erfindung. Für das Schleifsystem ergeben sich demnach dieselben Vorteile und Eigenschaften, wie sie bereits vorstehend anhand der einzelnen Komponenten erläutert wurden. Auf eine wiederholende Beschreibung wird aus diesem Grund verzichtet.

Optional kann das Schleifsystem die vorgenannte Vorrichtung zum automatischen Abziehen der Schleifblüten/Schleifscheiben umfassen.

Die Öffnung der Vorrichtung zum automatischen Abziehen kann als geschlossene Öffnung ausgeführt sein, der Schleifteller ist dann von der einen Korpusseite durch die Öffnung zur andere Korpusseite durchzuführen. Die Öffnung muss umfangseitig nicht zwingend geschlossen sein. Bei entsprechender umfangseitiger Öffnung muss der Schleifteller nicht zwingend in axialer Richtung durchgeführt werden, sondern lässt sich alternativ auch über die Umfangsöffnung einsetzen.

Eine Voraussetzung für die Funktionsweise der Vorrichtung besteht darin, dass eine auf dem Schleifteller aufgenommene Schleifscheibe bzw. Schleifblüte zumindest geringfügig über den Umfang des Schleiftellers hinausragt. Dieser überstehende Bereich der Schleifscheibe lässt sich dann durch Zustellung entweder des Stempels auf die Korpusöffnung oder Zustellung des Korpus auf den Stempel zwischen Stempelanschlagsfläche und der die Öffnung umgebenden Korpuswand klemmen. Wird der Schleifteller anschließend aus der Öffnung zurückgezogen, lässt sich die Schleifscheibe bzw. Schleifblüte vom Schleifteller abziehen.

Der Aktor zur Zustellung des Stempels und/oder des Korpus kann ein Linearantrieb sein, insbesondere in Form eines Stellzylinders. Vorstellbar sind jedoch anderweitige Antriebsarten, die einzige Voraussetzung besteht darin, dass die Anschlagsfläche des Stempels auf den durch die Öffnung durchgeführten Schleifteller zustellbar ist, und zwar derart, dass ein überstehender Schleifscheiben- bzw. Schleifblütenbereich zwischen Korpuswand und Anschlagsfläche des Stempels klemmbar ist.

Gemäß einer vorteilhaften Ausführung der Erfindung kann der Stempel durch eine zylindrische Scheibe gebildet sein. Die dem Korpus zugewandte Scheibenseite bildet die Anschlagsfläche. An der gegenüberliegenden Scheibenseite greift bevorzugt der Aktor an, insbesondere ist das freie Ende der Stellstange eines Stellzylinders mit dieser Seite der Scheibe verbunden.

Die Korpusöffnung kann vorteilhafterweise als kreisrunde Öffnung ausgeführt sein. Idealerweise ist die Formgebung der Öffnung der Form des Schleiftellers nachempfunden. Der Durchmesser der Korpusöffnung ist bevorzugt etwas größer als der Durchmesser des Schleiftellers gewählt, so dass letzterer problemlos durch die Öffnung durchgeführt werden kann. Bei konusförmigen Schleiftellern mit variierendem Durchmesser muss der Durchmesser der Korpusöffnung an den größten Durchmesser des Schleiftellers, in Regel an den Durchmesser der stirnseitigen Aufnahmefläche zur Befestigung des Schleifpapiers bzw. der Schleifblüte, angepasst sein. Insbesondere muss der Durchmesser der Öffnung mindestens so groß sein, wie der Durchmesser im Bereich der Stirnfläche des Schleiftellers.

Darüber hinaus kann vorgesehen sein, dass der Durchmesser der Korpusöffnung kleiner als der Durchmesser der aufgenommenen Schleifscheibe bzw. Schleifblüte gewählt ist. Die zugestellte Anschlagsfläche des Stempels deckt daher nicht nur die Korpusöffnung ab, sondern kontaktiert einen die Öffnung bildenden Wandbereiche des Korpus. Zwischen diesem Wandbereich und der Anschlagsfläche des Stempels lässt sich somit ein über den Schleifteller überstehender Rand der Schleifscheibe bzw. der Schleifblüte einklemmen.

Nach dem automatischen Abziehen der Schleifscheibe mittels der Vorrichtung muss im Rahmen einer Vollautomatisierung auch sichergestellt sein, dass die Schleifscheibe/Schleifblüte tatsächlich vollständig abgezogen werden konnte. Zu diesem Zweck ist die Vorrichtung idealerweise um eine Prüfvorrichtung erweitert, die nach dem automatischen Abziehen der Schleifscheibe/-blüte automatisiert prüfen kann, ob diese vollständig abgezogen wurde. Ein solches Messverfahren kann beispielsweise druckbasiert sein, bei diesem der Schleifteller, insbesondere die stirnseitige Schleifscheibenaufnahme mit Druckluft oder Unterdruck beaufschlagt wird. Dabei wird ausgenutzt, dass der an sich hohle Schleifteller durch eine aufgenommene Schleifblüte/Schleifscheibe verschlossen wird. Beaufschlagt man den stirnseitigen Bereich des Schleiftellers nun mit Druckluft oder Unterdruck, so lässt sich mittels Drucksensor zuverlässig erfassen, ob der Hohlraum durch eine Schleifscheibe/Schleifblüte verschlossen ist oder nicht.

Alternative Messverfahren sind ebenso denkbar, bspw. ein optisches Messverfahren.

Arbeitet die Prüfeinheit druckbasiert, so kann eine Prüfplatte vorgesehen sein, auf diese der Schleifteller mit seiner stirnseitigen Aufnahmefläche stellbar ist. Durch eine in die Platte integrierte Druckdüse kann dann ein definierter Luftdruck in Richtung des Schleiftellers geblasen werden oder ein entsprechender Unterdruck erzeugt werden. Ein im Bereich der Prüfplatte angeordneter Sensor erfasst die Druckverhältnisse, die sich abhängig davon, ob eine Schleifscheibe oder -blüte am Teller aufgenommen ist, ändern können.

Ein wesentliches Merkmal des Schleifsystems besteht darin, dass der Schleifteller die Aufnahme einer Schleifscheibe oder Schleifblüte mittels Klettverbindung ermöglicht. Dies gewährleistet eine ausreichend stabile Verbindung zwischen Schleifscheibe/Schleifblüte und Schleifteller, ermöglicht jedoch gleichermaßen ein automatisches Abziehen der Schleifscheibe/Schleifblüte vom Schleifteller des Schleifroboters sowie das automatisierte Aufnehmen eines Ersatzes.

Ein weiteres Kennzeichen des Schleifsystems besteht darin, dass der Durchmesser der Schleifscheibe/Schleifblüte größer ist als der Durchmesser des Schleiftellers, sodass hierdurch ein überstehender Rand der Schleifscheibe oder Schleifblüte entsteht, der durch die Vorrichtung zum automatischen Abziehen der Schleifscheibe/Schleifblüte einklemmbar ist.

Weitere Vorteile und Eigenschaften der Erfindung sollen nachfolgend anhand eines in den Figuren dargestellten Ausführungsbeispiels näher erläutert werden. Es zeigen:
- Figuren 1a - 1d:: unterschiedliche perspektivische Darstellungen der Vorrichtung zum Abziehen einer Schleifscheibe von einem Schleifteller,
- Figur 2:: eine Darstellung der druckluftbasierten Prüfeinheit,
- Figur 3:: eine Draufsicht sowie perspektivische Seitenansicht des erfindungsgemäßen Speichermagazins zu Schleifblüten und
- Figuren 4:: eine Schnittdarstellung des erfindungsgemäßen Speichermagazins mit eingeführtem Schleifteller.

Die Darstellungen der Figuren 1a - 1d zeigen unterschiedliche Ansichten der Vorrichtung zum automatisierten Abziehen einer Schleifblüte 2 von einem Schleifteller 1. Figur 1a zeigt insbesondere eine perspektivische Ansicht der Vorrichtung. Die Vorrichtung umfasst eine Basisplatte 13, an dieser endseitig eine Vertikalplatte 14 angeordnet sind. Gegenüberliegend zur Vertikalplatte 14 befindet sich der Korpus 11 mit der Korpusöffnung 12 für die Aufnahme bzw. Durchführung eines Schleiftellers 1 einer hier nicht näher dargestellten Schleifmaschine.

Der Korpus 11 setzt sich aus einem ersten plattenartigen Vertikalabschnitt 11a, einem Horizontalabschnitt 11b sowie einem zweiten plattenartigen Vertikalabschnitt 11c zusammen. Der erste Vertikalabschnitt 11a umfasst hierbei die Korpusöffnung 12, die nach oben zum Plattenende hin umfangsseitig geöffnet ist. Die Öffnung 12 könnte alternativ aber auch umfänglich geschlossen sein.

Der Durchmesser des konusartigen Schleiftellers 1, an dessen Stirnseite 1a mittels Klettverschluss eine Schleifblüte 2 aufgenommen ist, ist kleiner als der Durchmesser der Öffnung 12, sodass der Schleifteller 2 entweder in axialer Richtung durch die Öffnung 12 durchgeführt oder von oben eingesetzt werden kann.

Wie sich ebenso der Figur 1a entnehmen lässt, ist die Schleifblüte 2 flächenmäßig größer als die stirnseitige Aufnahmefläche des Schleiftellers 1 dimensioniert, sodass ein gewisser Rand der Schleifblüte 2 über den Umfang des Schleiftellers 1 übersteht. Gleichzeitig ist der Durchmesser der Schleifblüte 2 auch größer gewählt, als der Durchmesser der Korpusöffnung 12, sodass der überstehende Rand auch über die Öffnung 12 übersteht.

Auf der der Stirnseite des Schleiftellers 1 gegenüberliegenden Seite ist ein Aktor 23 angeordnet, der von der zweiten Vertikalplatte 14 getragen wird. Der Aktor ist hier als Zylinder ausgeführt, dessen Zylinderstange 24 linear in Richtung der Korpusöffnung 12 ausfahrbar ist. Am freien Ende der Zylinderstange 24 ist ein Stempel 21 in Form einer zylindrischen Scheibe montiert. Der Stempel 21 weist eine Anschlagsfläche 21a auf, die in Richtung der Öffnung 12 des Korpus 11 zustellbar ist, sodass der überstehende Rand der Schleifblüte 2 zwischen Korpusfläche 11a und Anschlagsfläche 21a des Stempels 21 geklemmt werden kann.

Ist der überstehende Bereich der Schleifblüte 2 geklemmt, kann der Schleifteller 1 nach hinten aus der Öffnung 12 gezogen werden, während er gleichzeitig in Vertikalrichtung bewegt wird, sodass sich die Schleifblüte 2 besonders einfach vom Schleifteller 1 löst.

Die Darstellung der Figur 2 zeigt die Prüfeinheit der Vorrichtung, um den Zustand des Schleiftellers abzufragen, das heißt ob eine Schleifblüte 2 dort aufgenommen ist oder nicht.

Die Prüfeinheit besteht aus einer Prüfplatte 30, die eine Druckluftzuführung 31 vorsieht. Ferner ist ein Sensor 35 im Bereich der Prüfvorrichtung 30 angeordnet. Der Schleifteller 1 wird hierbei von oben auf die Oberfläche der Prüfplatte 31 zugestellt, sodass sich die Stirnseite des Schleiftellers 1 auf der Oberfläche der Prüfplatte 31 absetzt. Der Schleifteller 1 wird sodann über die Druckluftzuführung 31 der Prüfplatte mit Druckluft beaufschlagt. Über den Drucksensor kann dann festgestellt werden, ob am Schleifteller 1 noch eine Schleifblüte 2 haftet oder nicht.

In den Figuren 3a, 3b sind unterschiedliche Darstellungen eines erfindungsgemäßen Speichermagazins für die Speicherung einer Vielzahl von Schleifblüten 2 dargestellt. Das Magazin besteht im Wesentlichen aus einem zylindrischen Behälter 40, der in Axialrichtung am äußeren Umfang insgesamt drei Längsnuten 41 vorsieht. Im Bereich dieser Längsnuten 41 sind auskragende Konsolen 42 angeordnet, die zur Aufnahme geeigneter Trennmittel dienen. Als Trennmittel werden hier Bürstenelemente eingesetzt, deren Bürstenhalter 50 auf den Konsolen 42 montiert sind. Die einzelnen Bürstenfasern 51 erstrecken sich dann durch die Nuten 41 in den zylindrischen Innenraum des Speichers 40, sodass diese zwischen axial aufeinander gestapelten Schleifblüten 2 als Trennmittel liegen können.

Wie es insbesondere der Figur 3a zu entnehmen ist, sind diese Trennmittel 50, 51 rotationssymmetrisch zur axialen Achse des Speichersystems angeordnet, wodurch eine gute Trennung zwischen benachbarten Schleifblüten 2 erreicht wird. Das Prinzip der Trennung wird besser in der Schnittdarstellung der Figur 4 verdeutlicht. Diese zeigt einen Axialschnitt durch das Speichersystem 40 mit einer Vielzahl in axialer Richtung aufeinander gestapelter Schleifblüten 2. Ebenso ist hier ein entsprechendes Trennmittel 50 mit einzelnen Bürstenelementen 51 erkennbar. Die einzelnen Bürstenelemente 51 sind durch die Nut 41 durchgeführt und liegen somit zwischen benachbarten Schleifblüten 2, sodass diese zumindest randseitig voneinander getrennt sind. In der Darstellung ist ebenso der Schleifteller 1 des Schleifsystems gezeigt, der von oben in den zylindrischen Speicherbehälter 40 eingeführt wird, um über die Klettverbindung die oberste Schleifblüte 2 aufzunehmen. Durch die Trennung der obersten Schleifblüte 2 von der darunterliegenden Schleifblüte mittels der Trennmittel 51 ist somit sichergestellt, dass beim Herausheben der obersten Schleifblüte 2 alle weiteren Schleifblüten korrekt in Position bleiben.

## Patentansprüche

1. Speichermagazin zur Speicherung von Schleifscheiben oder Schleifblüten (2) für eine robotorgestützte Schleifvorrichtung, **dadurch gekennzeichnet, dass** das Magazin einen zylindrischen Behälter (40) umfasst, der im Bereich der Zylinderwandung ein oder mehrere bürstenartige Trennmittel (50, 51) umfasst, um aufeinander gestapelte Schleifscheiben bzw. Schleifblüten (2) voneinander zu trennen.

2. Speichermagazin nach Anspruch 1, **dadurch gekennzeichnet, dass** mehrere, insbesondere drei bürstenartige Trennmittel (50, 51) vorgesehen sind, die rotationssymmetrisch zur Axialachse des Speichermagazins angeordnet sind.

3. Speichermagazin nach einem der Ansprüche 1 oder 2, **dadurch gekennzeichnet, dass** der zylindrische Behälter (40) eine Öffnung, durch diese ein Schleifteller (1) der robotorgestützten Schleifvorrichtung zur Entnahme einer neuen Schleifscheibe/Schleifblüte (2) einbringbar ist, aufweist.

4. Speichermagazin nach einem der Ansprüche 1 bis 3, **dadurch gekennzeichnet, dass** der zylindrische Behälter (40) am äußeren Umfang mehrere in Axialrichtung verlaufende Längsnuten (41) umfasst, in deren Bereich jeweils auskragende Konsolen (42) angeordnet sind, wobei auf den Konsolen (42) jeweils ein Bürstenhalter (50) montiert ist, dessen Bürstenfasern (51) sich durch die Längsnut (41) in den zylindrischen Innenraum des zylindrischen Behälters (40) erstrecken, so dass diese zwischen axial aufeinander gestapelten Schleifscheiben bzw. Schleifblüten (2) als Trennmittel liegen.

5. System zum automatischen Wechseln der Schleifscheibe oder Schleifblüte (2) einer robotorgesteuerten Schleifmaschine, umfassend wenigstens ein Speichermagazin nach einem der Ansprüche 1 bis 4 und wenigstens eine Vorrichtung zum automatischen Abziehen einer Schleifscheibe oder Schleifblüte (2) von einem Schleifteller (1) der Schleifmaschine, wobei die Vorrichtung einen Korpus (11) mit einer auf den Schleifteller (1) der Schleifmaschine abgestimmten Öffnung (12) zur Durchführung des Schleiftellers (1) aufweist und einen Stempel (21) mit Anschlagsfläche (21a) umfasst, und wobei Korpus (11) bzw. Öffnung (12) und Stempel (21) mittels Aktor (23) derart aufeinander zustellbar sind, so dass ein über den Rand eines durch die Öffnung (12) durchgeführten Schleiftellers (1) überstehender äußerer Schleifscheiben- bzw. Schleifblütenbereich zwischen Korpuswand (11a) und Anschlagsfläche (21a) des Stempels (21) klemmbar ist.

6. Schleifsystem umfassend wenigstens eine robotorgesteuerte Schleifmaschine sowie ein Speichermagazin nach einem der Ansprüche 1 bis 4.

7. Schleifsystem nach Anspruch 6, **dadurch gekennzeichnet, dass** ein Schleifteller (1) der Schleifmaschine die Aufnahme einer Schleifscheibe oder Schleifblüte (2) mittels Klettverbindung ermöglicht.

8. Schleifsystem nach Anspruch 7, **dadurch gekennzeichnet, dass** der Durchmesser der Schleifscheibe bzw. Schleifblüte (2) größer ist als der Durchmesser des Schleiftellers (1).

9. Schleifsystem nach einem der Ansprüche 6 bis 8, **dadurch gekennzeichnet, dass** das System eine Vorrichtung zum automatischen Abziehen einer Schleifscheibe oder Schleifblüte (2) von einem Schleifteller (1) einer robotorgestützten Schleifmaschine aufweist, wobei die Vorrichtung einen Korpus (11) mit einer auf den Schleifteller (1) der Schleifmaschine abgestimmten Öffnung (12) zur Durchführung des Schleiftellers (1) aufweist und einen Stempel (21) mit Anschlagsfläche (21a) umfasst, und wobei Korpus (11) bzw. Öffnung (12) und Stempel (21) mittels Aktor (23) derart aufeinander zustellbar sind, so dass ein über den Rand eines durch die Öffnung (11) durchgeführten Schleiftellers (1) überstehender äußerer Schleifscheiben- bzw. Schleifblütenbereich zwischen Korpuswand (11a) und Anschlagsfläche (21a) des Stempels (21) klemmbar ist.

10. Schleifsystem nach Anspruch 9, **dadurch gekennzeichnet, dass** der Korpus (11) und/oder Stempel (21) mittels Aktor (23) linear zustellbar ist, wobei als Aktor vorzugsweise ein Stellzylinder eingesetzt wird.

11. Schleifsystem nach einem der Ansprüche 9 oder 10, **dadurch gekennzeichnet, dass** die Anschlagsfläche (21a) des Stempels (21) durch die dem Korpus (11) zugewandte Oberfläche einer zylindrische Scheibe gebildet ist, und deren gegenüberliegende Seite mit dem Aktor (23), insbesondere der Stellstange (24) des Stellzylinders verbunden ist.

12. Schleifsystem nach einem der Ansprüche 9 bis 11, **dadurch gekennzeichnet, dass** die Öffnung (12) des Korpus (11) eine kreisrunde Öffnung ist, deren Durchmesser größer als der Durchmesser des Schleiftellers (1) jedoch kleiner als der Durchmesser der Schleifscheibe bzw. Schleifblüte (2) ist.

13. Schleifsystem nach einem der Ansprüche 9 bis 12, **dadurch gekennzeichnet, dass** der Öffnungsquerschnitt der Öffnung (12) des Korpus (11) kleiner als die Anschlagsfläche (21a) ist, insbesondere ist der Durchmesser der Öffnung (12) kleiner als der Durchmesser der Anschlagsfläche (21a).

14. Schleifsystem nach einem der Ansprüche 9 bis 13, **dadurch gekennzeichnet, dass** die Vorrichtung eine Prüfeinheit mit Druckluft- oder Unterdruckzuführung (31) und Drucksensor (35) umfasst, wobei mittels der Druckluft- oder Unterdruckzuführung (31) und dem Drucksensor (35) bestimmbar ist, ob am Schleifteller (1) eine Schleifscheibe bzw. Schleifblüte (2) anhaftet.

15. Schleifsystem nach einem der Ansprüche 9 bis 14, **dadurch gekennzeichnet, dass** die Prüfvorrichtung eine Prüfplatte (30) mit integrierter Druckluft- oder Unterdruckzufuhr (31) umfasst, auf diese der Schleifteller (1) aufsetzbar ist, um der Stirnseite des Schleiftellers (1) Druckluft oder ein Unterdruck zuzuführen.

## Claims

1. Storage magazine for storing grinding wheels or abrasive discs (2) for a robot-assisted grinding device, **characterized in that** the magazine comprises a cylindrical container (40) which comprises, in the region of the cylindrical wall, one or more brush-type separating means (50, 51) for separating from one another grinding wheels or abrasive discs (2) stacked on top of one another.

2. Storage magazine according to claim 1, **characterized in that** several, in particular three, brush-type separating means (50, 51) are provided, which are arranged rotationally symmetrically with respect to the axial axis of the storage magazine.

3. Storage magazine according to any one of claims 1 or 2, **characterized in that** the cylindrical container (40) has an opening through which a grinding plate (1) of the robot-assisted grinding device can be introduced to remove a new grinding wheel/a new abrasive disc (2).

4. Storage magazine according to any one of claims 1 to 3, **characterized in that** the cylindrical container (40) comprises, on its outer circumference, several longitudinal grooves (41) extending in the axial direction, in the region of which projecting brackets (42) are respectively arranged, a brush holder (50) being mounted respectively on the brackets (42), the brush fibers (51) of which extend through the longitudinal groove (41) into the cylindrical interior space of the cylindrical container (40), such that these are located between grinding wheels or abrasive discs (2) stacked axially on top of one another as separating means.

5. System for the automatic change of the grinding wheel or abrasive disc (2) of a robot-controlled grinding machine, comprising at least one storage magazine according to any one of claims 1 to 4 and at least one device for automatically removing a grinding wheel or an abrasive disc (2) from a grinding plate (1) of the grinding machine, wherein the device comprises a body (11) with an opening (12) adapted to the grinding plate (1) of the grinding machine for the passage of the grinding plate (1) and comprises a piston (21) with an abutment surface (21a), and wherein the body (11) or the opening (12) and the piston (21) are capable of being brought closer together by means of an actuator (23) such that an outer region of the grinding wheel or abrasive disc protruding from the edge of a grinding plate (1) passed through the opening (12) can be clamped between the body wall (11a) and the abutment surface (21a) of the piston (21).

6. Grinding system comprising at least one robot-controlled grinding machine and a storage magazine according to any one of claims 1 to 4.

7. Grinding system according to claim 6, **characterized in that** a grinding plate (1) of the grinding machine can receive a grinding wheel or an abrasive disc (2) by means of a hook-and-loop connection.

8. Grinding system according to claim 7, **characterized in that** the diameter of the grinding wheel or abrasive disc (2) is greater than the diameter of the grinding plate (1).

9. Grinding system according to any one of claims 6 to 8, **characterized in that** the system comprises a device for automatically removing a grinding wheel or an abrasive disc (2) from a grinding plate (1) of a robot-assisted grinding machine, the device comprising a body (11) with an opening (12) adapted to the grinding plate (1) of the grinding machine for the passage of the grinding plate (1) and a piston (21) with an abutment surface (21a), and the body (11) or the opening (12) and the piston (21) being capable of being brought closer together by means of an actuator (23) such that an outer region of the grinding wheel or abrasive disc protruding from the edge of a grinding plate (1) passed through the opening (11) can be clamped between the body wall (11a) and the abutment surface (21a) of the piston (21).

10. Grinding system according to claim 9, **characterized in that** the body (11) and/or the piston (21) can be moved linearly towards one another by means of an actuator (23), preferably an adjusting cylinder being used as actuator.

11. Grinding system according to any one of claims 9 or 10, **characterized in that** the abutment surface (21a) of the piston (21) is formed by the surface of a cylindrical disc facing the body (11), and whose opposite side is connected to the actuator (23), in particular to the adjusting rod (24) of the adjusting cylinder.

12. Grinding system according to any one of claims 9 to 11, **characterized in that** the opening (12) of the body (11) is a circular opening whose diameter is greater than the diameter of the grinding plate (1) but smaller than the diameter of the grinding wheel or abrasive disc (2).

13. Grinding system according to any one of claims 9 to 12, **characterized in that** the cross-sectional area of the opening (12) of the body (11) is smaller than the abutment surface (21a), in particular the diameter of the opening (12) being smaller than the diameter of the abutment surface (21a).

14. Grinding system according to any one of claims 9 to 13, **characterized in that** the device comprises a control unit with a compressed air or vacuum supply (31) and a pressure sensor (35), the compressed air or vacuum supply (31) and the pressure sensor (35) making it possible to determine whether a grinding wheel or an abrasive disc (2) adheres to the grinding plate (1).

15. Grinding system according to any one of claims 9 to 14, **characterized in that** the control device comprises a control plate (30) with integrated compressed air or vacuum supply (31), on which the grinding plate (1) can be placed in order to supply the front side of the grinding plate (1) with compressed air or vacuum.

## Revendications

1. Magasin de stockage pour le stockage de meules ou de disques abrasifs (2) pour un dispositif de meulage assisté par robot, **caractérisé en ce que** le magasin comprend un récipient cylindrique (40) qui comprend, dans la zone de la paroi cylindrique, un ou plusieurs moyens de séparation de type brosse (50, 51) pour séparer les uns des autres des meules ou des disques abrasifs (2) empilés les uns sur les autres.

2. Magasin de stockage selon la revendication 1, **caractérisé en ce que** plusieurs, notamment trois moyens de séparation de type brosse (50, 51) sont prévus, qui sont agencés de manière symétrique en rotation par rapport à l'axe axial du magasin de stockage.

3. Magasin de stockage selon l'une quelconque des revendications 1 ou 2, **caractérisé en ce que** le récipient cylindrique (40) présente une ouverture à travers laquelle un plateau de meulage (1) du dispositif de meulage assisté par robot peut être introduit pour prélever une nouvelle meule/un nouveau disque abrasif (2).

4. Magasin de stockage selon l'une quelconque des revendications 1 à 3, **caractérisé en ce que** le récipient cylindrique (40) comprend, sur son pourtour extérieur, plusieurs rainures longitudinales (41) s'étendant dans la direction axiale, dans la zone desquelles sont agencées respectivement des consoles en saillie (42), un porte-brosse (50) étant monté respectivement sur les consoles (42), dont les fibres de brosse (51) s'étendent à travers la rainure longitudinale ( 41) dans l'espace intérieur cylindrique du récipient cylindrique ( 40), de telle sorte que celles-ci se situent entre des meules ou des disques abrasifs (2) empilés axialement les uns sur les autres en tant que moyen de séparation.

5. Système pour le changement automatique de la meule ou du disque abrasif (2) d'une machine de meulage commandée par robot, comprenant au moins un magasin de stockage selon l'une quelconque des revendications 1 à 4 et au moins un dispositif pour retirer automatiquement une meule ou un disque abrasif (2) d'un plateau de meulage (1) de la machine de meulage, le dispositif présentant un corps (11) avec une ouverture (12) adaptée au plateau de meulage (1) de la machine de meulage pour le passage du plateau de meulage (1) et comprenant un piston (21) avec une surface de butée (21a), et le corps (11) ou l'ouverture (12) et le piston (21) pouvant être rapprochés l'un de l'autre au moyen d'un actionneur (23) de telle sorte qu'une zone extérieure de la meule ou du disque abrasif dépassant du bord d'un disque de meulage (1) passé à travers l'ouverture (12) peut être serrée entre la paroi de corps (11a) et la surface de butée (21a) du piston (21).

6. Système de meulage comprenant au moins une machine de meulage commandée par robot ainsi qu'un magasin de stockage selon l'une quelconque des revendications 1 à 4.

7. Système de meulage selon la revendication 6, **caractérisé en ce qu'**un plateau de meulage (1) de la machine de meulage permet de recevoir une meule ou un disque abrasif (2) au moyen d'une liaison auto-agrippante.

8. Système de meulage selon la revendication 7, **caractérisé en ce que** le diamètre de la meule ou du disque abrasif (2) est supérieur au diamètre du plateau de meulage (1).

9. Système de meulage selon l'une quelconque des revendications 6 à 8, **caractérisé en ce que** le système présente un dispositif pour retirer automatiquement une meule ou un disque abrasif (2) d'un plateau de meulage (1) d'une machine de meulage assistée par robot, le dispositif présentant un corps (11) avec une ouverture (12) adaptée au plateau de meulage (1) de la machine de meulage pour le passage du plateau de meulage (1) et un piston (21) avec une surface de butée (21a), et le corps (11) ou l'ouverture (12) et le piston (21) pouvant être rapprochés l'un de l'autre au moyen d'un actionneur (23) de telle sorte qu'une zone extérieure de la meule ou du disque abrasif qui dépasse du bord d'un plateau de meulage (1) passé à travers l'ouverture (11) peut être serrée entre la paroi de corps (11a) et la surface de butée (21a) du piston (21).

10. Système de meulage selon la revendication 9, **caractérisé en ce que** le corps (11) et/ou le piston (21) peuvent être rapprochés linéairement au moyen d'un actionneur (23), un vérin de réglage étant de préférence utilisé en tant qu'actionneur.

11. Système de meulage selon une quelconque des revendications 9 ou 10, **caractérisé en ce que** la surface de butée (21a) du piston (21) est formée par la surface d'un disque cylindrique tournée vers le corps (11), et dont le côté opposé est relié à l'actionneur (23), notamment à la tige de réglage (24) du vérin de réglage.

12. Système de meulage selon une quelconque des revendications 9 à 11, **caractérisé en ce que** l'ouverture (12) du corps (11) est une ouverture circulaire dont le diamètre est supérieur au diamètre du plateau de meulage (1) mais inférieur au diamètre de la meule ou du disque abrasif (2).

13. Système de meulage selon une quelconque des revendications 9 à 12, **caractérisé en ce que** la section transversale d'ouverture de l'ouverture (12) du corps (11) est inférieure à la surface de butée (21a), notamment le diamètre de l'ouverture (12) est inférieur au diamètre de la surface de butée (21a).

14. Système de meulage selon l'une quelconque des revendications 9 à 13, **caractérisé en ce que** le dispositif comprend une unité de contrôle avec une alimentation en air comprimé ou en dépression (31) et un capteur de pression (35), l'alimentation en air comprimé ou en dépression (31) et le capteur de pression (35) permettant de déterminer si une meule ou un disque abrasif (2) adhère au plateau de meulage (1).

15. Système de meulage selon l'une quelconque des revendications 9 à 14, **caractérisé en ce que** le dispositif de contrôle comprend une plaque de contrôle (30) avec alimentation en air comprimé ou en dépression (31) intégrée, sur laquelle le plateau de meulage (1) peut être placé afin d'alimenter le côté frontal du plateau de meulage (1) en air comprimé ou en dépression.
